# FASCICULE DE BREVET EUROPEEN

(11) **EP 3 590 870 B1**
(45) Date de publication et mention de la délivrance du brevet: **08.11.2023**
(21) Numéro de dépôt: 19183948.9
(22) Date de dépôt: 02.07.2019
(51) Int. Cl.: B65F 3/04, B65F 7/00

(54) **SYSTÈME DE COLLECTE DE BIO-DÉCHETS**
SAMMELSYSTEM FÜR BIOABFÄLLE
BIOWASTE COLLECTION SYSTEM

(30) Priorité: 02.07.2018 FR 1870789
(43) Date de publication de la demande: 08.01.2020
(73) Titulaire: ASTECH, 68390 Sausheim (FR)
(72) Inventeur: SITTER, Michel, 68220 HESINGUE (FR)
(74) Mandataire: Littolff, Denis

(56) Documents cités:
- EP-A1- 0 628 500
- FR-A- 1 491 458
- US-A1- 2008 089 764

## Description

La présente invention se situe dans le domaine de la collecte des bio-déchets, et elle a plus particulièrement trait à un système de collecte assurant en même temps un nettoyage des conteneurs dans lesquels ces derniers sont stockés. Pour mémoire, l'une des caractéristiques dominantes des bio-déchets peut être vue dans le fait que leur état est susceptible de connaître une évolution temporelle rapide aux conséquences largement indésirables dont il est préférable de tenir compte dans les modes de stockage et aussi dans les opérations de collecte. Du reste, des contraintes normatives présentes ou à venir encadrent de manière de plus en plus précise et contraignante le stockage des bio-déchets.

Ceux-ci sont en effet composés de matières organiques, par conséquent biodégradables par des micro-organismes, et dès lors susceptibles de changer rapidement d'état. Parmi les aspects que suscite la transformation temporelle de ces déchets, apparaissent des phases liquides ou semi-liquides, des résidus fermentés etc. La gestion des récipients de stockage doit évidemment prendre en compte un tel stockage, notamment car ces phases ont pour premier effet de salir les conteneurs, voire de les endommager s'ils ne sont pas nettoyés régulièrement, et car elles peuvent le cas échéant occasionner des nuisances de type odeurs indésirables etc. dans un voisinage au moins proche.

Les effets des bio-déchets sur l'environnement ne sont par ailleurs jamais à négliger en ce qu'ils peuvent présenter un risque sanitaire réel. Les surfaces avec lesquelles ils entrent en contact, au premier chef celles des conteneurs de stockage, entraînent que ceux-ci deviennent aussi potentiellement vecteurs de problèmes sanitaires, et c'est un paramètre qu'il importe donc clairement de prendre en compte dans la gestion de ce type de déchets et de leurs récipients de stockage.

En réalité, les questions liées aux traitements des bio-déchets et des conteneurs de bio-déchets sont indissolubles, les conséquences de l'une ayant des répercussions directes et immédiates sur l'autre et vice-versa.

On a mentionné l'existence, et peut-être surtout l'émergence, d'un cadre réglementaire des bio-déchets qui, à l'aune des contraintes environnementales croissantes, ne va pas dans le sens d'un assouplissement des opérations de traitement. L'époque est aux tris sélectifs pour améliorer l'efficacité et la spécificité des traitements, et il est notamment question de moyens de stockage dédiés. Dans les années qui viennent, les bio-déchets feront l'objet de protocoles distincts impliquant l'organisation de collectes spécifiques, les bacs de stockage classiques étant progressivement écartés en raison de la nature des bio-déchets et des problématiques particulières qui en découlent.

La gestion de l'organisation de la collecte de bio-déchets doit impérativement prendre en considération les questions sanitaires évoquées auparavant, et la première réponse à apporter, qui s'impose au vu des contraintes relevant de la nature particulière des bio-déchets, doit être d'intégrer le nettoyage des conteneurs aux opérations de collecte. On connaît d'ailleurs déjà des solutions qui allient à la récupération des déchets un lavage des poubelles les contenant, chaque conteneur rempli de bio-déchets enlevé par un véhicule spécialisé étant remplacé par un conteneur lavé fourni par ledit véhicule.

Ainsi, selon un système de collecte de bio-déchets déjà développé par le présent déposant, celui-ci comporte un véhicule de type camion comprenant un châssis équipé d'une cuve de stockage des bio-déchets, d'une trémie de réception de ces déchets, de moyens mécaniques de collecte de conteneurs de bio-déchets présentant au moins un bras de préhension et aptes à déplacer chaque conteneur entre un emplacement au sol et au moins une position de vidange sur le véhicule, et un module de lavage comportant des moyens de lavage du conteneur. Le nettoyage s'effectue évidemment après vidange du conteneur, par exemple lors du trajet entre deux emplacements successifs de collecte de conteneurs. Lors de l'arrivée à chaque nouvel emplacement, le conteneur plein est embarqué, et remplacé par un conteneur vide et propre. La plupart du temps, le camion ne contient qu'un seul conteneur, mais au moment de la collecte et de l'échange, il en contient brièvement deux. La possibilité de procéder au nettoyage pendant le trajet séparant deux points de collecte successifs n'entraîne aucun ralentissement dans les opérations de ramassage, puisque le nettoyage se fait en quelque sorte en temps masqué, pendant le roulage entre deux emplacements.

Pour que les opérations de collecte et de vidange du conteneur collecté et de dépose du conteneur distinct nettoyé soient techniquement optimisées, et que les opérations intermédiaires de vidange et de nettoyage puissent par exemple se dérouler sans interactions indésirables, la conception des moyens techniques réalisant les différentes fonctions, et surtout leur fonctionnement combiné, doit être tout particulièrement étudiée.

C'est l'un des objectifs de la présente invention, qui est notamment telle que les moyens de lavage et la trémie de réception sont disposés en deux zones distinctes et adjacentes sur le châssis d'un espace de traitement du camion, la trémie de réception étant localisée au voisinage d'une première façade latérale du véhicule comportant le bras de préhension et les moyens de lavage étant placés au voisinage d'une seconde façade latérale, des moyens de séparation desdites zones étant équipés d'une part de moyens de fixation de conteneurs en position basculée de vidange et d'autre part de moyens de déplacement sur le châssis du véhicule entre deux positions des conteneurs fixés aux moyens de séparation, respectivement au-dessus des moyens de lavage et de la trémie de réception.

L'une des caractéristiques importantes de l'invention réside donc dans une délimitation géométrique des espaces qui permet de dissocier les fonctions, la dévolution desdits espaces étant réalisée selon les fonctions à mettre en oeuvre, l'ensemble préservant la possibilité de les mettre en oeuvre de façon concomitante. Un deuxième aspect réside dans la possibilité de déplacer les conteneurs entre les deux espaces fonctionnels distincts, l'un ouvrant de surcroît vers l'extérieur du véhicule et permettant de réaliser les échanges de conteneurs. Il est à noter qu'il existe déjà, dans la littérature, des descriptions de solutions qui montrent une séparation d'espaces pour des fonctions différentes. C'est notamment le cas dans FR 1 491 458, document qui divulgue un système selon le préambule de la revendication 1 et concerne un véhicule qui est dévolu au lavage de récipients de type poubelles, et qui traite par conséquent de récipients déjà vidés mais non lavés. Ceux-ci sont placés renversés sur le châssis d'un véhicule, dans une cabine dotés d'un plateau rotatif avec trois postes, un poste de nettoyage décollant les derniers déchets collés aux parois, un poste de lavage, et un poste de séchage.

Ce camion, traitant de récipients déjà largement vidés, ne comporte dès lors pas de cuve de stockage de bio-déchets, pas plus que de trémie de réception, nullement nécessaire en l'absence de vidange d'un récipient plein. Par ailleurs, dans le document de l'art antérieur, les récipients renversés sont au contact direct du plateau, alors que dans l'invention ils sont fixés aux moyens de séparation entre postes, lesquels, et c'est une autre différence de configuration, se déplacent pour passer d'un poste à l'autres, alors que dans l'état de l'art, c'est le plateau qui tourne.

Plus précisément, selon l'invention, les moyens de séparation peuvent présenter une paroi séparant les zones respectivement des moyens de lavage et de la trémie de réception lorsqu'elle est en position stable immobile, ladite paroi étant munie, sur chacune de ses faces, de moyens de fixation d'un conteneur de bio-déchets, des moyens d'entraînement déplaçant ladite paroi en rotation selon un axe vertical dans l'espace de traitement du camion.

La combinaison entre la séparation des espaces fonctionnels distincts et les nécessaires déplacements des conteneurs entre lesdits espaces, en lien avec les moyens de préhension pour mettre en oeuvre successivement leur collecte, vidange, nettoyage et dépose s'effectue de fait avec une « partie matérielle » minimale, à savoir les éléments (la paroi) de séparation. La mise en oeuvre mécanique, pour ce qui concerne au moins les déplacements d'éléments, en est de facto simplifiée car s'appliquant à une structure plus légère, mais la conception de la paroi de séparation s'en trouve complexifiée en ce qu'elle doit intégrer plusieurs fonctions alliant la coopération avec les moyens de préhension des conteneurs, dans les deux sens de collecte et de dépose, et la fixation en position desdits conteneurs de vidange et de lavage.

Dans la réalité, la plupart des conteneurs possèdent des couvercles et, selon l'invention, ils sont fixés par les moyens de fixation à une hauteur telle que leur ouverture est placée à une distance du châssis permettant l'ouverture d'un couvercle d'obturation articulé.

Selon une possibilité, la paroi est, en section perpendiculaire à l'axe de rotation, en forme de Z.

En tant que moyens de préhension, selon une configuration possible, le système de l'invention comporte en fait un bras de préhension disposé à proximité de la première façade latérale du véhicule et comportant des moyens d'accrochage à un conteneur, lesdits moyens d'accrochage comportant des moyens de basculement dudit conteneur entre deux positions verticales inversées, le bras disposant de moyens de déplacement rectiligne entre une position au voisinage de la trémie de réception des bio-déchets et une position à distance de la première façade du camion. Le bras de préhension se situe donc, dans l'une de ses positions rectilignes extrêmes, à proximité immédiate de la trémie, à un endroit calculé pour que le conteneur soit juste au-dessus de la trémie. Le déplacement est par ailleurs limité à un mouvement rectiligne, ce qui signifie que le trajet des conteneurs pleins est minimalisé, réduisant les risques de perte de bio-déchets à l'extérieur de l'ensemble trémie de réception/cuve de stockage.

Par ailleurs, dans l'optique d'un mode de fonctionnement résultant notamment des choix techniques faits pour les éléments présents dans le camion, il est par exemple prévu que des semelles dépassent du corps du conteneur, munies de moyens de solidarisation aux moyens de fixation de la paroi de séparation mobile. En pratique, du fait de la configuration donnée à ces moyens de solidarisation/fixation, les semelles reposent simplement sur lesdits moyens de fixation, lesquels sont aptes à bloquer les déplacements du conteneur. Ces semelles peuvent d'ailleurs aussi être utilisées, le cas échéant, pour immobiliser les conteneurs au sol, si besoin.

Selon une configuration possible, la paroi de séparation peut comporter un arbre central rotatif relié aux moyens d'entraînement en rotation, et des consoles saillant symétriquement de part et d'autre de la paroi, une paire de consoles de chaque côté, séparées par une distance supérieure à la plus grande dimension transversale du conteneur et comportant des moyens d'accrochage des semelles d'un conteneur.

L'accrochage peut ensuite se faire de la manière suivante : chaque console peut présenter au moins un ergot supérieur apte à s'insérer dans au moins une ouverture pratiquée dans la semelle. Plus précisément, la semelle dépassant de la paroi de fond d'un conteneur peut, selon une possibilité, présenter deux oreilles dépassant symétriquement du volume du conteneur, chacune de ces oreilles étant munie d'une ouverture constituée d'une fente de forme et de dimensions correspondant à celle d'un ergot supérieur équipant chaque console. En position renversée du conteneur, la semelle se retrouve au-dessus, et elle repose simplement, comme mentionné auparavant, sur les consoles, immobilisée par les coopérations fentes/ergots.

Au moyen de ces équipements, de leur agencement et organisation relatives, les modalités pratiques de fonctionnement sont les suivantes : arrivé à côté d'un conteneur plein, le chauffeur du camion actionne de manière semi-automatique un bras de préhension qui se déploie latéralement, selon un axe rectiligne sensiblement perpendiculaire à l'axe du camion. Le bras saisi le conteneur plein et sale, qui est situé sur une base. Cette base immobilise le conteneur au sol pour éviter tout renversement ou déplacement du conteneur. Le bras soulève le conteneur, le ramène dans l'enceinte du camion par un déplacement de sens inverse au sens du déploiement initial, et le renverse au-dessus de la trémie de réception des déchets, mouvement de bascule qui lui permet dans le même temps de l'accrocher dans la structure mobile, c'est-à-dire plus précisément à la paroi centrale rotative, montée sur un axe vertical par rapport auquel il peut tourner sur 360° par trajets successifs de 180°. Il s'agit en quelque sorte d'un carrousel, pour els poubelles renversées.

L'accroche dans le carrousel se passe de la manière suivante : Le bras place le conteneur renversé, c'est-à-dire avec la semelle se trouvant à présent en haut, sur les deux consoles parallèles au sol de la paroi centrale du carrousel, entre lesquels le conteneur dispose de l'espace suffisant pour se positionner. Les ergots dépassant verticalement de la surface supérieure des consoles parallèles s'insèrent alors dans les fentes équipant la semelle, laquelle vient par conséquent reposer sur lesdites consoles formant supports des semelles, et donc des conteneurs renversés. Les ergots des supports se placent dans les fentes de semelles, ce qui immobilise le conteneur renversé sur la partie mobile du carrousel, dans l'enceinte du camion.

Selon une configuration alternative, la paroi de séparation, qui peut toujours comporter un arbre central rotatif relié aux moyens d'entraînement en rotation, comporte cette fois des platines fixes saillant symétriquement de part et d'autre de la paroi, chaque platine fixe étant reliée à rotation avec une platine mobile sensiblement de même dimension pouvant prendre au moins deux positions respectivement alignée à la platine fixe et perpendiculaire à elle, les deux platines étant d'allure parallélépipédique de préférence rectangulaire avec une grande dimension L supérieure à une petite dimension 1 et une épaisseur e, et distantes d'une distance d.

Dans ce cas, le conteneur est adapté à ces moyens de fixation particuliers, et peut comporter un socle évidé, sous son fond, muni de deux barres d'allure parallèle de longueur supérieure à D, espacées entre elles d'une distance supérieur à la petite dimension l et dont la distance au fond est supérieure à e. Le positionnement du conteneur se fait en centrant la platine mobile, tournée à 90° de la platine fixe, entre les barres du socle, puis en faisant pivoter ladite platine mobile de manière à la rendre alignée à la platine fixe, emprisonnant dès lors les barres entre les deux platines.

Au moment de l'arrêt à un emplacement de conteneur à collecter, selon un mode de fonctionnement possible, un échange de conteneur peut se produire puisque le camion peut contenir un conteneur propre, situé dans la zone de nettoyage du camion et lavé pendant le trajet entre deux sites successifs de collecte. Le carrousel tourne à 180° pour faire passer le conteneur vide et nettoyé de la zone de nettoyage à la zone de réception des déchets, en même temps qu'il fait passer le conteneur sale et qui vient d'être vidé vers la zone de nettoyage.

Le bras saisit ce conteneur propre, le décroche du carrousel en l'extirpant selon un déplacement vertical des ergots supérieurs des consoles parallèles, le retourne selon un mouvement inverse du basculement initial pour la vidange, le sort de l'enceinte du camion par un déplacement d'allure horizontale l'écartant latéralement du véhicule et le place sur une base située sur le sol. Un cycle de nettoyage commence pendant ce temps pour le conteneur placé, dans le carrousel, au-dessus des moyens de nettoyage dans la zone éponyme. Le bras se décroche ensuite du conteneur propre replacé sur sa base, et se replie. Le camion part vers un nouveau site tout en lavant le conteneur resté dans le carrousel.

En somme et pour résumer, en position de roulage, entre deux emplacements de collecte de conteneurs, un conteneur à bio-déchets vide se retrouve donc dans un carrousel, placé au-dessus d'un espace de nettoyage muni de moyens de lavage, le camion incluant par ailleurs, contigüe à la zone de nettoyage, une trémie de réception des déchets, lesdites zones étant séparées par un dispositif rotatif apte à véhiculer les conteneurs d'un côté à l'autre. Cet espace est situé entre l'essieu avant du camion et ces essieux arrière, et ses dimensions sont telles que la rotation du carrousel, y compris lorsque qu'il véhicule deux conteneurs, est possible.

Il est à noter que, selon un mode alternatif de fonctionnement, on pourrait aussi parfaitement procéder à l'enlèvement, à la vidange, au nettoyage et à la repose d'un conteneur à chaque emplacement : le même conteneur serait alors replacé, vide et nettoyé, sur la base dont il vient d'être extrait. Cela conduirait cependant un passer plus de temps sur chaque site de collecte, et supprimerait l'avantage du fonctionnement en temps masqué que permet l'échange expliqué auparavant.

L'invention va à présent être décrite plus en détail, en référence aux figures annexées qui représentent un exemple de mise en oeuvre non limitatif de l'invention, et pour lesquelles :
- les figures 1 à 6 représentent, en vue perspective, les étapes de collecte, vidange et lavage de conteneurs selon le système de l'invention ;
- la figure 7 montre, en vue perspective agrandie par rapport aux figures précédentes, et par conséquent plus détaillée, un véhicule selon l'invention en phase d'arrêt du véhicule en vue de collecter un conteneur placé sur sa base ;
- la figure 8 montre un tel véhicule en vue de dessus, avec deux conteneurs placés sur le carrousel ;
- la figure 9 illustre, en vue perspective, la configuration d'un conteneur selon la présente invention, en position normale et renversée ;
- la figure 10 montre, en vue perspective, l'élément principal du carrousel, à savoir la paroi diamétrale centrale de séparation rotative munie des dispositifs d'accrochage des conteneurs retournés ;
- la figure 11 représente ladite paroi à laquelle deux conteneurs sont accrochés ; et
- la figure 12 représente un conteneur adapté à la configuration alternative à deux platines respectivement fixe et mobile

En référence aux figures 1 à 6, le véhicule 1, en l'occurrence un camion de collecte des déchets, comporte à titre principal, sur un châssis doté d'une cabine de pilotage 8 avant, un caisson ou cuve de stockage 2, une trémie 3 munie d'un compacteur (non représenté), un bras de préhension 4 mobile selon plusieurs degrés de liberté et, situé entre la trémie 3 et une première paroi latérale du camion 1, un module de lavage muni de moyens de lavage 5. Une paroi rotative 9 sépare la zone de vidange comportant la trémie 3 de la zone de lavage 5. Cette paroi 9 est l'élément principal du carrousel selon l'invention, et elle est entraînée en rotation par des moyens moteurs rotatifs, par exemple un moteur électrique (non représenté). Un conteneur 6,6' de bio-déchets est déplaçable via le bras 4 entre une position sur une base 7 fixée au sol, et une position à l'intérieur de l'enceinte du camion 1.

Les figures 1 à 6 permettent de mieux comprendre le fonctionnement dynamique de l'invention, à commencer par la figure 1 qui montre l'état du système de l'invention en fin d'une phase de roulage, lorsque le véhicule 1 arrive à proximité d'un site de collecte comprenant un conteneur 6 placé sur sa base 7. Dans ce cas, un conteneur 6' qui vient d'être lavé est disponible dans le camion 1, prêt à être substitué à celui qui est en place. Le bras 4, qui comporte des moyens de préhension des conteneurs 6,6', se déplace dans un premier temps latéralement vers l'extérieur pour saisir un conteneur sale 6 (voir en figure 2).

En référence à la figure 3, le bras 4 se rétracte en sens inverse vers le camion 1 et, lorsque le conteneur 6 est placé au-dessus de la trémie 3, ledit conteneur 6 est accroché à la paroi 9 d'une manière qui sera expliquée plus en détail dans la suite, au voisinage de la façade latérale du camion 1 proximale de l'emplacement du conteneur 6. Le bras 4 le fait basculer de sorte que le couvercle du conteneur 6 se trouve en bas et s'ouvre par gravité, laissant se déverser son contenu dans ladite trémie 3. La vidange est donc effectuée dans l'étape illustrée en figure 3, mais le conteneur 6 est encore sale. Au contraire, le conteneur 6' placé dans la zone de lavage est propre, et prêt à se substituer au conteneur 6 qui vient d'être collecté. Le carrousel, via la paroi 9 supportant les conteneurs 6,6', entame une rotation, illustrée en figure 4, de manière à inverser les positions des deux conteneurs 6, 6'. Le conteneur 6' nettoyé se retrouve à proximité du bras 4, sur la trémie de réception 3, encore retourné, puisque c'est dans cet état que la rotation est possible, évidemment vide.

Le bras 4 l'agrippe et le retourne, puis se déploie dans une direction perpendiculaire à la façade du camion 1 qu'il traverse, comme montré en figure 5, pour ensuite le reposer sur sa base 7. Il ne subsiste qu'un unique conteneur 6 dans l'enceinte du camion 1, ainsi que cela apparaît en figure 6, prêt à être nettoyé, ce qui se fait au cours du trajet vers le prochain site de collecte.

Les figures 7 et 8, en particulier la dernière citée, montrent de manière plus précise la configuration de l'espace de traitement des conteneurs 6, 6', la paroi centrale 9 du carrousel séparant clairement les deux espaces respectivement dévolus à la vidange, par le biais de la trémie 3, et au nettoyage 5. On voit que cet espace est de dimensions supérieures aux dimensions hors tout du carrousel, même muni de deux conteneurs 6, 6'. Le bras 4 se situe de fait entre l'espace de vidange et la première façade du camion 1, celle qui est ouverte vers l'extérieur et permet les échanges de conteneur 6,6'. Il a donc cette capacité à saisir les conteneurs 6,6' lorsqu'ils sont accrochés au-dessus de la trémie 3, et à les basculer soit pour les vidanger ou, au contraire, pour les remettre d'aplomb lorsqu'ils sont propres avant de les redéposer, ce qui suppose le déplacement évoqué dans une direction rectiligne à partir de ladite façade ouverte.

Les figures 9 à 11 montrent plus précisément le système d'accroche qui est utilisé, selon une possibilité cependant non limitative de l'invention : chaque conteneur 6, 6' comporte, outre son enveloppe ou volume périphérique 60, un fond doté d'une semelle 61 dépassant de deux côtés opposés de l'enveloppe 60, les portions surfaciques dépassant de l'enveloppe 60 formant deux oreilles 62, 62' munies chacune d'une fente 63, 63'. Un couvercle 64 est monté articulé le long d'une arête de l'ouverture principale du conteneur 6, 6'.

La paroi centrale 9 formant l'élément principal du carrousel, apparaissant en figure 10, comporte un arbre central 11 vertical matérialisant l'axe de pivotement, et des paires de consoles 12, 12', 13, 13' se développant dans un plan sensiblement horizontal de part et d'autre de la paroi 9, symétriquement par rapport à elle. Ces consoles comportent chacune un ergot supérieur 14, 14' limité chacun par deux méplats obliques de centrage, et dont les dimensions de la base correspondent sensiblement aux dimensions de la fente, de sorte que l'insertion des ergots 14, 14' dans les deux fentes 63, 63' d'une semelle 61 aboutit à solidariser le conteneur 6, 6' à la paroi 9 de manière à les immobiliser l'un relativement à l'autre. C'est ce qui est illustré en figure 11 : dans ce cas, les conteneurs 6, 6' sont renversés, couvercle 64 ouverts par gravité, c'est-à-dire naturellement prêts à être vidangés ou nettoyés, selon leur positionnement par rapport à la paroi centrale 9 du carrousel, si celle-ci est immobilisée. Elle n'a en effet qu'une position d'immobilisation, la position de séparation des espaces, et se déplace selon des cycles successifs en rotation de 180°. Pour que les couvercles 64 puissent s'ouvrir librement, il faut bien entendu que la distance entre les ouvertures des conteneurs 6, 6' et notamment l'ouverture de la trémie 3 soit suffisante. Il faut donc que cette distance soit supérieure à la dimension transversale du couvercle articulé dans une direction perpendiculaire à l'articulation.

La figure 12 montre un conteneur 6 adapté à la configuration alternative à plaine fixe et mobile en rotation (non représentées), qui comporte un socle creux 600 muni de deux barres 601 parallèles entre lesquelles la platine mobile s'insère, lorsqu'elle est en position pivotée perpendiculairement à la platine fixe, ce qui est possible puisque les barres 601 ont une longueur supérieure à sa grande longueur L. L'insertion se fait à un niveau suffisamment proche du fond 602 pour que la platine mobile soit entre les barres 601 et le fond 602. Puis, ladite platine mobile est pivotée de sorte quelle s'aligne sensiblement sur l'autre, et les barres se retrouvent entre les deux platines, placées en « sandwich » et fixées à la paroi 9 du carrousel.

Il est à noter que l'invention ne se limite pas à l'exemple de configuration particulièrement décrit et expliqué en référence aux figures. Cet exemple ne doit être considéré que comme une simple illustration non exhaustive de l'invention. Celle-ci englobe au contraire les variantes notamment de forme, de matériaux, de configuration, etc., entrant dans la portée des revendications.

## Revendications

1. Système de collecte de bio-déchets comportant un véhicule (1) de type camion comprenant un châssis équipé d'une cuve de stockage (2) des bio-déchets et d'une trémie de réception (3) de ces déchets, et un module de lavage comportant des moyens de lavage (5) du conteneur, les moyens de lavage (5) et la trémie de réception (3) étant disposés en deux zones distinctes et adjacentes sur le châssis d'un espace de traitement du camion (1), des moyens de séparation (9) desdites zones étant équipés d'une part de moyens de fixation de conteneurs (6, 6') en position basculée de vidange et d'autre part de moyens de déplacement sur le châssis du véhicule (1) entre deux positions des conteneurs (6, 6') fixés aux moyens de séparation (9), respectivement au dessus des moyens de lavage (5) et de la trémie de réception (3), des moyens d'entraînement déplaçant lesdits moyens de séparation (9) en rotation selon un axe vertical dans l'espace de traitement du camion (1), **caractérisé en ce que** :
- ledit système comporte des moyens mécaniques de collecte de conteneurs (6, 6') de bio-déchets présentant au moins un bras de préhension (4) et aptes à déplacer chaque conteneur (6, 6') entre un emplacement au sol et au moins une position de vidange sur le véhicule (1),
- la trémie de réception (3) est localisée au voisinage d'une première façade latérale du véhicule (1) comportant le bras de préhension (2) et les moyens de lavage étant placés au voisinage d'une seconde façade latérale,
- les moyens de séparation sont constitués d'une paroi (9) séparant les zones respectivement des moyens de lavage (5) et de la trémie de réception (3) lorsqu'elle est en position stable immobile, ladite paroi (9) étant munie, sur chacune de ses faces, de moyens de fixation (12, 13, 14, 12', 13' , 14') d'un conteneur (6, 6') de bio-déchets et - les conteneurs (6, 6') sont fixés par les moyens de fixation (12, 13, 14, 12', 13', 14') à une hauteur telle que leur ouverture est placée à une distance du châssis permettant l'ouverture d'un couvercle d'obturation articulé.

2. Système de collecte de bio-déchets selon la revendication précédente, **caractérisé en ce que** la paroi est, en section perpendiculaire à l'axe de rotation, en forme de Z.

3. Système de collecte de bio-déchets selon l'une des revendications précédentes, **caractérisé en ce qu'**il comporte un bras de préhension (4) disposé à proximité de la première façade latérale du véhicule (1) et comportant des moyens d'accrochage à un conteneur (6, 6'), lesdits moyens d'accrochage comportant des moyens de basculement dudit conteneur (6, 6') entre deux positions verticales inversées, le bras (4) disposant de moyens de déplacement rectiligne entre une position au voisinage de la trémie de réception (3) des bio-déchets et une position à distance de la première façade du camion (1).

4. Système de collecte de bio-déchets selon la revendication précédente, **caractérisé en ce qu'**il comporte un conteneur (6, 6') et **en ce que** chaque conteneur (6, 6') comporte une semelle (61) dépassant du corps (60) du conteneur (6, 6') munies de moyens de solidarisation (63, 63') aux moyens de fixation (12, 13, 14, 12', 13', 14') de la paroi de séparation (9) mobile.

5. Système de collecte de bio-déchets selon l'une quelconque des revendications précédentes, **caractérisé en ce que** la paroi de séparation (9) comporte un arbre central rotatif (11) relié aux moyens d'entraînement en rotation, et des consoles (12, 13, 12' , 13') saillant symétriquement de part et d'autre de la paroi (9), une paire de consoles de chaque côté, séparées par une distance supérieure à la plus grande dimension transversale du conteneur (6, 6') et comportant des moyens d'accrochage (14 14') des semelles (61) d'un conteneur (6, 6').

6. Système de collecte de bio-déchets selon la revendication précédente, **caractérisé en ce que** chaque console (12, 13, 12', 13') présente au moins un ergot supérieur (14, 14') aptes à s'insérer dans au moins une ouverture (63, 63') pratiquée dans la semelle (61).

7. Système de collecte de bio-déchets selon la revendication précédente, **caractérisé en ce qu'**il comporte un conteneur (6, 6') et **en ce que** la semelle (61) dépassant de la paroi de fond d'un conteneur (6, 6') présente deux oreilles (62, 62') dépassant symétriquement du volume du conteneur (6, 6'), chacune de ces oreilles (62, 62') étant munie d'une ouverture constituée d'une fente (63, 63') de forme et de dimensions correspondant à celle d'un ergot supérieur (14, 14') équipant chaque console (6, 6').

8. Système de collecte de bio-déchets selon l'une des revendications 1 à 3, **caractérisé en ce que** la paroi de séparation (9) comporte un arbre central rotatif (11) relié aux moyens d'entraînement en rotation, et des platines fixes saillant symétriquement de part et d'autre de la paroi (9), chaque platine fixe étant reliée à rotation avec une platine mobile sensiblement de même dimension pouvant prendre au moins deux positions respectivement alignée à la platine fixe et perpendiculaire à elle, les deux platines étant d'allure parallélépipédique de préférence rectangulaire avec une grande dimension L supérieure à une petite dimension 1 et une épaisseur e, et distantes d'une distance d.

9. Système de collecte de bio-déchets selon la revendication précédente, **caractérisé en ce qu'**il comporte un conteneur (6, 6') et **en ce que** le conteneur comporte un socle évidé, sous son fond, muni de deux barres d'allure parallèle espacées entre elles d'une distance supérieure à la petite dimension 1 et dont la distance au fond est supérieure à e.

## Patentansprüche

1. System zum Sammeln von Bioabfall, umfassend ein Fahrzeug (1) einer Lastwagenart, aufweisend ein Fahrgestell, das mit einem Behälter (2) zum Lagern von Bioabfall und einem Trichter (3) zum Aufnehmen dieses Abfalls ausgestattet ist, und ein Waschmodul, umfassend Mittel (5) zum Waschen des Containers, wobei die Waschmittel (5) und der Aufnahmetrichter (3) in zwei getrennten und angrenzenden Bereichen auf dem Fahrgestell eines Raums zum Bearbeiten des Lastwagens (1) eingerichtet sind, wobei Trennmittel (9) der Bereiche einerseits mit Mitteln zum Befestigen von Containern (6, 6') in gekippter Entleerungsposition und andererseits mit Mitteln zum Bewegen, auf dem Fahrgestell des Fahrzeugs (1), zwischen zwei Positionen der an den Trennmitteln (9) befestigten Container (6, 6') jeweils über den Waschmitteln (5) und dem Aufnahmetrichter (3) ausgestattet sind, wobei Antriebsmittel die Trennmittel (9) entlang einer vertikalen Achse in dem Raum zum Bearbeiten des Lastwagens (1) drehend bewegen, **dadurch gekennzeichnet, dass:**
- das System mechanische Mittel zum Sammeln von Containern (6, 6') für Bioabfall umfasst, die mindestens einen Greifarm (4) vorweisen und geeignet sind, jeden Container (6, 6') zwischen einer Stelle am Boden und mindestens einer Entleerungsposition auf dem Fahrzeug (1) zu bewegen,
- der Aufnahmetrichter (3) in der Nähe einer ersten Seitenfront des Fahrzeugs (1) lokalisiert ist, das den Greifarm (2) umfasst, und die Waschmittel in der Nähe einer zweiten Seitenfront angeordnet sind,
- die Trennmittel aus einer Wand (9) bestehen, die die Bereiche der Waschmittel (5) beziehungsweise des Aufnahmetrichters (3) trennt, wenn sie sich in einer stabilen, unbewegbaren Position befindet, wobei die Wand (9) auf jeder ihrer Flächen mit Mitteln (12, 13, 14, 12', 13', 14') zum Befestigen eines Containers (6, 6') für Bioabfall versehen ist, und
- die Container (6, 6') durch die Befestigungsmittel (12, 13, 14, 12', 13', 14') in einer solchen Höhe befestigt sind, dass ihre Öffnung in einem Abstand von dem Fahrgestell angeordnet ist, der das Öffnen eines gelenkigen Verschlussdeckels ermöglicht.

2. Bioabfallsammelsystem nach dem vorstehenden Anspruch, **dadurch gekennzeichnet, dass** die Wand im Querschnitt senkrecht zu der Drehachse Z-förmig ist.

3. Bioabfallsammelsystem nach einem der vorstehenden Ansprüche, **dadurch gekennzeichnet, dass** es einen Greifarm (4) umfasst, der in der Nähe der ersten Seitenfront des Fahrzeugs (1) eingerichtet ist und Mittel zum Einhängen an einem Container (6, 6') umfasst, wobei die Einhängemittel Mittel zum Kippen des Containers (6, 6') zwischen zwei umgekehrten vertikalen Positionen umfassen, wobei der Arm (4) über Mittel zum geradlinigen Bewegen zwischen einer Position in der Nähe des Aufnahmetrichters (3) für Bioabfall und einer Position in einem Abstand von der ersten Front des Lastwagens (1) verfügt.

4. Bioabfallsammelsystem nach dem vorstehenden Anspruch, **dadurch gekennzeichnet, dass** es einen Container (6, 6') umfasst und dass jeder Container (6, 6') eine Sohle (61) umfasst, die über den Körper (60) des Containers (6, 6') hinausragt und mit Mitteln (63, 63') zum festen Verbinden an den Befestigungsmitteln (12, 13, 14, 12', 13', 14') der bewegbaren Trennwand (9) versehen ist.

5. Bioabfallsammelsystem nach einem der vorstehenden Ansprüche, **dadurch gekennzeichnet, dass** die Trennwand (9) eine zentrale Drehwelle (11), die mit den Drehantriebsmitteln verbunden ist, und Träger (12, 13, 12', 13'), die auf beiden Seiten der Wand (9) symmetrisch vorstehen, umfasst, wobei auf jeder Seite ein Paar Träger sind, die durch einen Abstand getrennt sind, der größer als die größte Querabmessung des Containers (6, 6') ist, und umfassend die Mittel (14 14') zum Einhängen der Sohlen (61) eines Containers (6, 6').

6. Bioabfallsammelsystem nach dem vorstehenden Anspruch, **dadurch gekennzeichnet, dass** jeder Träger (12, 13, 12', 13') mindestens einen oberen Vorsprung (14, 14') vorweist, der geeignet ist, in mindestens eine Öffnung (63, 63'), die in der Sohle (61) ausgebildet ist, eingeführt zu werden.

7. Bioabfallsammelsystem nach dem vorstehenden Anspruch, **dadurch gekennzeichnet, dass** es einen Container (6, 6') umfasst und dass die Sohle (61), die aus der Bodenwand eines Containers (6, 6') hinausragt, zwei Lappen (62, 62') vorweist, die aus dem Volumen des Containers (6, 6') symmetrisch hinausragen, wobei jeder dieser Lappen (62, 62') mit einer Öffnung versehen ist, die aus einem Schlitz (63, 63') mit einer Form und Abmessungen besteht, die denjenigen eines oberen Vorsprungs (14, 14') entsprechen, mit dem jeder Träger (6, 6') ausgestattet ist.

8. Bioabfallsammelsystem nach einem der Ansprüche 1 bis 3, **dadurch gekennzeichnet, dass** die Trennwand (9) eine zentrale Drehwelle (11), die mit den Drehantriebsmitteln verbunden ist, und feste Platten umfasst, die auf beiden Seiten der Wand (9) symmetrisch vorstehen, wobei jede feste Platte mit einer bewegbaren Platte einer im Wesentlichen gleichen Abmessung drehbar verbunden ist, die mindestens zwei Positionen einnehmen kann, die jeweils mit der festen Platte ausgerichtet und senkrecht zu dieser sind, wobei die zwei Platten einen quaderförmigen, vorzugsweise rechteckigen, Verlauf mit einer großen Abmessung L, die größer als eine kleine Abmessung I ist, und einer Dicke e haben und in einem Abstand d entfernt sind.

9. Bioabfallsammelsystem nach dem vorstehenden Anspruch, **dadurch gekennzeichnet, dass** es einen Container (6, 6') umfasst und dass der Container unter seinem Boden eine hohlen Sockel umfasst, der mit zwei Stäben mit parallelem Verlauf versehen ist, die in einem Abstand voneinander beabstandet sind, der größer als die kleine Abmessung I ist, und deren Abstand zu dem Boden größer als e ist.

## Claims

1. A biowaste collection system comprising a vehicle (1) such as a truck having a chassis fitted with a tank (2) for storing biowaste and a hopper (3) for receiving said waste, and a washing module having means (5) for washing the container, the washing means (5) and the receiving hopper (3) being arranged in two separate and adjacent areas on the chassis of a treatment space of the truck (1), means (9) for separating said areas being fitted on the one hand with means for securing containers (6, 6') in a tilted emptying position and on the other hand with means for moving the containers (6, 6') secured to the separating means (9) on the chassis of the vehicle (1) between two positions, above the washing means (5) and above the receiving hopper (3) respectively, and driving means rotating said separating means (9) about a vertical axis in the treatment space of the truck (1), **characterized in that:**
- said system has mechanical means for collecting biowaste containers (6, 6') having at least one gripping arm (4) and suitable for moving each container (6, 6') between a location on the ground and at least one emptying position on the vehicle (1),
- the receiving hopper (3) is located in the vicinity of a first side wall of the vehicle (1) comprising the gripping arm (2), and the washing means being positioned in the vicinity of a second side wall,
- the separating means consist of a wall (9) separating the areas of the washing means (5) and the receiving hopper (3) respectively when said wall is in a stable, immobile position, said wall (9) being provided, on each of its faces, with means (12, 13, 14, 12', 13', 14') for securing a biowaste container (6, 6'), and
- the containers (6, 6') are secured by the securing means (12, 13, 14, 12', 13', 14') at a height such that the opening thereof is positioned at a distance from the chassis allowing the opening of a hinged closure cover.

2. The biowaste collection system according to the preceding claim, **characterized in that** the wall is Z-shaped in a cross section perpendicular to the axis of rotation.

3. The biowaste collection system according to any of the preceding claims, **characterized in that** it comprises a gripping arm (4) arranged near the first side wall of the vehicle (1) and having means for hooking to a container (6, 6'), said hooking means having means for tilting said container (6, 6') between two inverted vertical positions, the arm (4) having means for rectilinearly moving between a position in the vicinity of the biowaste receiving hopper (3) and a position remote from the first wall of the truck (1).

4. The biowaste collection system according to the preceding claim, **characterized in that** it comprises a container (6, 6') and **in that** each container (6, 6') has a base plate (61) projecting from the body (60) of the container (6, 6') provided with means (63, 63') for rigidly connecting to the securing means (12, 13, 14, 12', 13', 14') of the movable separating wall (9).

5. The biowaste collection system according to any of the preceding claims, **characterized in that** the separating wall (9) comprises a central rotating shaft (11) connected to the rotation means, and brackets (12, 13, 12', 13') projecting symmetrically on either side of the wall (9), one pair of brackets on each side, separated by a distance greater than the largest transverse dimension of the container (6, 6') and having means (14, 14') for hooking the base plates (61) of a container (6, 6').

6. The biowaste collection system according to the preceding claim, **characterized in that** each bracket (12, 13, 12', 13') has at least one upper lug (14, 14') suitable for being inserted into at least one opening (63, 63') provided in the base plate (61).

7. The biowaste collection system according to the preceding claim, **characterized in that** it comprises a container (6, 6') and **in that** the base plate (61) projecting from the bottom wall of a container (6, 6') has two tabs (62, 62') projecting symmetrically from the volume of the container (6, 6'), each of the tabs (62, 62') being provided with an opening consisting of a slot (63, 63') having a shape and dimensions corresponding to those of an upper lug (14, 14') provided on each bracket (6, 6').

8. The biowaste collection system according to any of claims 1 to 3, **characterized in that** the separating wall (9) comprises a central rotating shaft (11) connected to the rotation means, and stationary plates projecting symmetrically on either side of the wall (9), each stationary plate being rotatably connected to a movable plate having substantially the same dimensions, which can occupy at least two positions, aligned with the stationary plate and perpendicular to the stationary plate respectively, the two plates being of parallelepiped and preferably rectangular shape with a large dimension L greater than a small dimension I and a thickness e, and being separated by a distance d.

9. The biowaste collection system according to the preceding claim, **characterized in that** it comprises a container (6, 6') and **in that** the container has a recessed base under the bottom thereof, provided with two parallel bars spaced apart at a distance greater than the small dimension I and of which the distance from the bottom is greater than e.
